# EUROPÄISCHE PATENTSCHRIFT

(11) **EP 4 505 080 B1**
(45) Veröffentlichungstag und Bekanntmachung des Hinweises auf die Patenterteilung: **23.07.2025**
(21) Anmeldenummer: 24714162.5
(22) Anmeldetag: 20.03.2024
(51) Int. Cl.: F15B 11/042, F15B 21/08, G05B 13/04, G05B 19/46, G05D 7/06, G05D 16/20, F04B 1/26, F04B 49/00

(54) **VERFAHREN ZUR EINSTELLUNG EINER DRUCKMITTELZUFUHR FÜR MINDESTENS EINEN HYDRAULISCHEN AKTOR SOWIE HYDRAULISCHES SYSTEM**
METHOD FOR ADJUSTING A PRESSURE MEDIUM SUPPLY FOR AT LEAST ONE HYDRAULIC ACTUATOR, AND HYDRAULIC SYSTEM
PROCÉDÉ DE RÉGLAGE D'UNE ALIMENTATION EN MOYEN DE PRESSION POUR AU MOINS UN ACTIONNEUR HYDRAULIQUE, ET SYSTÈME HYDRAULIQUE

(30) Priorität: 22.03.2023 DE 102023107193
(43) Veröffentlichungstag der Anmeldung: 12.02.2025
(73) Patentinhaber: Parker Hannifin EMEA S.à.r.l., 1163 Etoy (CH); Fraunhofer-Gesellschaft zur Förderung der angewandten Forschung e.V., 80686 München (DE)
(72) Erfinder: LEONHARD, Dr. Alexander, 07551 Gera (DE); PELZ, Raimund, 09125 Chemnitz (DE); HELM, Axel, 09366 Niederdorf (DE); SCHNABEL, Bernd, 85622 Feldkirchen (DE); GUMMICH, Christian, 50129 Bergheim (DE); PÄSSLER, Dr. Thomas, 09419 Thum (DE); REICHERT, Willy, 09509 Pockau-Lengefeld (DE)
(74) Vertreter: Feucker, Max Martin
(86) Internationale Anmeldenummer: PCT/EP2024/057374
(87) Internationale Veröffentlichungsnummer: WO 2024/194329

(56) Entgegenhaltungen:
- CN-A- 112 196 843
- DE-A1- 102013 006 137

## Beschreibung

Die vorliegende Erfindung betrifft ein Verfahren zur Einstellung einer Druckmittelzufuhr für mindestens einen hydraulischen Aktor und ein hydraulisches System, welches mindestens einen hydraulischen Aktor umfasst.

Das hydraulische System umfasst insbesondere eine in ihrem Verdrängungsvolumen verstellbare Verdrängereinheit, die den hydraulischen Aktor mit einem Druckmittel versorgt, einen drehzahlvariablen Antrieb, der die Verdrängereinheit antreibt, und eine Regelung zur Einstellung des Verdrängungsvolumens der Verdrängereinheit und der Drehzahl des Antriebs. Dementsprechend sieht das Verfahren vor, dass der Aktor von einer in ihrem Verdrängungsvolumen verstellbaren Verdrängereinheit mit einem Druckmittel versorgt wird, die Verdrängereinheit von einem drehzahlvariablen Antrieb angetrieben wird und eine dem Aktor zuzuführende Druckmittelmenge durch ein Größen-Profil vorgegeben wird.

Bei solchen hydraulischen Systemen wird ein sich zyklisch wiederholendes Größen-Profil für die von dem hydraulischen Aktor einzunehmenden Zustände vorgegeben. Beispielsweise wird ein von dem hydraulischen Aktor einzunehmendes zeitabhängiges Wegeprofil (oder Positionsprofil) vorgegeben. Alternativ oder zusätzlich kann auch ein Kraftprofil vorgegeben werden.

Zur Erzielung des vorgegebenen Größen-Profils können durch entsprechende Anpassung des Verdrängungsvolumens der verstellbaren Verdrängereinheit und/oder der Drehzahl des Antriebs der Volumenstrom und/oder der Förderdruck in einem zeitlichen Verlauf eingestellt werden. Da das Fördersystem aus verstellbarer Verdrängereinheit und drehzahlvariablem Antrieb zwei Freiheitsgrade aufweist, die mit einer Regelung eingestellt werden können, hat es sich in der Praxis als problematisch erwiesen, das hydraulische System optimal zu betreiben.

DE 10 2013 006 137 A1 schlägt zur Verbesserung des Energieverbrauchs daher vor, dass in die Regelung zur Einstellung des Drehzahlsollwerts und des Sollwerts für das Verdrängungsvolumen ein modellbasiertes Optimierungsproblem integriert wird, wozu eine Zielfunktion für den Verfahrensablauf vorgegeben wird. Ein solches Optimierungsproblem erfordert es aber auch, dass neben dem Größen-Profil weitere Parameter des Systems eingepflegt werden. Ein weiteres Verfahren zur Einstellung einer Druckmittelzufuhr für einen hydraulischen Aktor ist aus CN 112 196 843 B bekannt.

Aufgabe der vorliegenden Erfindung ist es daher, die mit Bezug zum Stand der Technik erläuterten Nachteile zu beseitigen und insbesondere ein Verfahren zur Einstellung einer Druckmittelzufuhr und ein hydraulisches System anzugeben, mit denen auf alternative Weise Eigenschaften wie bspw. der Energieverbrauch und/oder das dynamische Verhalten eines hydraulischen Systems verbessert werden kann, wobei insbesondere auch die Inbetriebnahme vereinfacht werden soll.

Eine Lösung für diese Aufgabe ist mit dem Verfahren und dem hydraulischen System mit den Merkmalen des jeweiligen unabhängigen Anspruchs angegeben. Mögliche weitere Lösungen und vorteilhafte Weiterbildungen sind in der vorstehenden und nachfolgenden Beschreibung sowie in den abhängigen Ansprüchen angegeben, wobei einzelne Merkmale der vorteilhaften Weiterbildungen in technisch sinnvoller Weise miteinander kombinierbar sind.

Gelöst wird die Aufgabe insbesondere dadurch, dass ein Drehzahlsollwert des Antriebs und/oder ein Sollwert für das Verdrängungsvolumen der Verdrängereinheit unter Berücksichtigung eines wissensbasierten Entscheidungssystems eingestellt wird. Bevorzugt wird sowohl der Drehzahlsollwert des Antriebs als auch der Sollwert für das Verdrängungsvolumen unter Berücksichtigung des wissensbasierten Entscheidungssystems eingestellt. Das wissensbasierte Entscheidungssystem kann beispielsweise als Fuzzylogik oder als Neuronales Netz ausgebildet sein.

Dementsprechend wird auch vorgeschlagen, dass die Regelung des hydraulischen Systems ein wissensbasiertes Entscheidungssystem umfasst.

Mit anderen Worten: Die Erfindung sieht in ihrem Grundgedanken vor, dass anstatt eines konkreten Optimierungsproblems eine Verbesserung des Systemverhaltens (Energieverbrauch, dynamisches Verhalten) auf Basis eines wissensbasierten Entscheidungssystems (beispielsweise Fuzzylogik, Neuronales Netz) erfolgt. Bei Nutzung der Fuzzylogik werden Eingangsgrößen der Fuzzylogik einer Menge aufgrund eines Grades ihrer Zugehörigkeit zugeordnet. In der Fuzzylogik werden Operationen (Fuzzyregeln) ausgeführt, die zu konkreten Werten oder Sätzen von Werten führen, auf deren Basis der nächste Zyklus durchlaufen wird. Die Zugehörigkeitsfunktionen und die Fuzzyregeln basieren auf Expertenwissen, das wiederum auf Komponentenwissen, Simulationen, Erfahrungswerten oder Experimenten beruhen können. Somit kann ein einmal eingerichtetes wissensbasiertes Entscheidungssystem bei einer Änderung des vorgegebenen Größen-Profils die Drehzahl des Antriebs und das Verdrängungsvolumen der Verdrängereinheit insbesondere dahingehend optimieren, dass weniger Energie für einen Zyklus verbraucht wird bzw. das dynamische Verhalten bei kritischen Vorgängen im Zyklus verbessert wird.

Hierzu kann der durch das Größen-Profil vorgegebene Zyklus durch das wissensbasierte Entscheidungssystem in verschiedene zeitlich hintereinander angeordnete Segmente unterteilt werden, die sich insbesondere durch eine Änderung zumindest einer Zustandsgröße des Größen-Profils voneinander unterscheiden, wobei das wissensbasierte Entscheidungssystem bevorzugt die Drehzahl und das Verdrängungsvolumen für jedes Segment des Zyklus optimiert. In dem dann jeweils folgenden Zyklus wird die Drehzahl (oder ggf. die unterschiedlichen Drehzahlen der mehreren Segmente) und das Verdrängungsvolumen (oder ggf. die unterschiedlichen Verdrängungsvolumina der mehreren Segmente) unter Berücksichtigung der Ausgangswerte des wissensbasierten Entscheidungssystems geändert und unter Berücksichtigung der in dem Zyklus verbrauchten Energie für den nächsten Zyklus weiter optimiert.

In einer bevorzugten Ausführungsform ist zur Einstellung des Verdrängungsvolumens ein geschlossener Regelkreis ausgebildet, so dass die Einstellung des Verdrängungsvolumens in einem geschlossenen Regelkreis erfolgt. So wird beispielsweise auf Basis des vorgegebenen Größen-Profils das Verdrängungsvolumen entsprechend den Anforderungen des Größen-Profils innerhalb eines Zyklus mittels eines geschlossenen Regelkreises geändert.

Es ist hingegen bevorzugt vorgesehen, dass das wissensbasierte Entscheidungssystem zur Bereitstellung einer Stellgröße zur Einstellung der Drehzahl des Antriebs eingerichtet ist. Es wird also eine von dem wissensbasierten Entscheidungssystem bereitgestellte diskrete Ausgangsgröße oder ein diskreter Ausgangsgrößensatz als Stellgröße zur Einstellung der Drehzahl des Antriebs verwendet. Eine diskrete Ausgangsgröße liegt beispielsweise dann vor, wenn das wissensbasierte Entscheidungssystem genau einen Wert für die Drehzahl des Antriebs während eines gesamten Zyklus vorgibt. Ein diskreter Ausgangsgrößensatz liegt dann vor, wenn das wissensbasierte Entscheidungssystem mehrere, sich voneinander unterscheidende Drehzahlgrößen eines Zyklus für den Antrieb vorgibt. Es kann also vorgesehen sein, dass die Drehzahl des Antriebs ausschließlich unter Berücksichtigung des wissensbasierten Entscheidungssystems eingestellt wird, während das Verdrängungsvolumen der Verdrängereinheit auch in einem geschlossenen Regelkreis, gegebenenfalls ohne Berücksichtigung einer Vorgabe durch das wissensbasierte Entscheidungssystem eingestellt wird.

In einer vorteilhaften Ausführungsform ist aber vorgesehen, dass das wissensbasierte Entscheidungssystem zur Bereitstellung einer Vorsteuergröße der Stellgröße zur Einstellung des Verdrängungsvolumens eingerichtet ist. In diesem Fall wird also eine diskrete Ausgangsgröße (wenn das Verdrängungsvolumen über einen Zyklus konstant ist) oder ein diskreter Ausgangsgrößensatz (wenn sich das Verdrängungsvolumen der Verdrängereinheit über einen Zyklus ändert) dem wissensbasierten Entscheidungssystem als Vorsteuergröße der Stellgröße zur Einstellung des Verdrängungsvolumens zugeführt. Alternativ kann vorgesehen sein, dass auch das Verdrängungsvolumen alleine unter Berücksichtigung des wissensbasierten Entscheidungssystems geregelt wird. Der von dem wissensbasierten Entscheidungssystem als Vorsteuerwert bereitgestellte Korrekturwert des Verdrängungsvolumens dient also zur weiteren Optimierung des Energieverbrauchs.

Dem wissensbasierten Entscheidungssystem werden die Parameter eines Zyklus als Eingangsgröße zugeführt. Beispielsweise kann die während eines Zyklus eingestellte Drehzahl oder die während eines Zyklus eingestellten Drehzahlen als Eingangsgröße dem wissensbasierten Entscheidungssystem zugeführt werden. Zudem kann das eine während eines Zyklus eingestellte Verdrängungsvolumen oder die verschiedenen, während eines Zyklus eingestellten Verdrängungsvolumina dem wissensbasierten Entscheidungssystem zugeführt werden. Zudem können dem wissensbasierten Entscheidungssystem die Prozessgrößen, wie Weg, Kraft, zugeführt werden. Schließlich wird auch die während eines Zyklus verbrauchte Energie (beispielsweise die dem Antrieb und gegebenenfalls auch der Verdrängereinheit zugeführte elektrische Energie) zugeführt. Die diskreten Eingangsgrößen können beispielsweise bei Nutzung eines Fuzzyalgorithmus aufgrund einer Zugehörigkeitsfunktion einer Fuzzymenge mit einem gewissen Grad zugeordnet werden. Die Operationen (Fuzzyregeln) der Fuzzylogik sind insbesondere so eingerichtet, dass ein gegebenenfalls als Führungswert bezeichneter Wert für einen Zyklus optimiert wird. Die Operationen der Fuzzylogik sind insbesondere so eingerichtet, dass die von der Fuzzylogik ausgegebenen Ausgangsgrößen zu einer Optimierung des Energieverbrauchs und/oder zur Verbesserung des dynamischen Verhaltens eines Zyklus führen.

Bei Ausbildung des wissensbasierten Entscheidungssystems als Fuzzylogik beruhen sowohl die Zuordnung der Eingangsgrößen zu der Fuzzymenge als auch die Fuzzyregeln der Fuzzylogik auf Expertenwissen, welches insbesondere von Komponentenwissen, Simulationen, Erfahrungswerten und Experimenten hergeleitet wurde. Fuzzylogik ist als solche hinlänglich bekannt, so dass an dieser Stelle nicht weiter auf die konkrete Einrichtung der Fuzzylogik eingegangen wird.

Die Verdrängereinheit wird bevorzugt als Motor bzw. als Verdrängerpumpe betrieben. Die in ihrem Verdrängungsvolumen verstellbare Verdrängereinheit kann beispielsweise als Radialkolben- oder Axialkolbenmaschine ausgebildet sein. Der drehzahlvariable Antrieb ist in der Regel ein Elektromotor.

Die Erfindung sowie das technische Umfeld werden im Folgenden anhand der Figur beispielhaft erläutert.

In der Figur ist ein hydraulisches System dargestellt, welches einen Aktor 1, eine in ihrem Arbeitsvolumen verstellbare Verdrängereinheit 2 und einen, die Verdrängereinheit 2 antreibenden drehzahlvariablen Antrieb 3 umfasst. Über die Einstellung eines Drehzahlsollwerts des Antriebs 3 und über die Einstellung des Verdrängungsvolumens der Verdrängereinheit 2 kann die zu dem Aktor 1 zu fördernde Druckmittelmenge eingestellt werden.

Das hydraulische System umfasst zudem eine Regelung. So ist ein geschlossener Regelkreis 6 vorgesehen, der ein Wegmesssystem für den Aktor 1 umfasst. Der geschlossene Regelkreis 6 umfasst zudem einen Regler 7, mittels dem das Verdrängungsvolumen der Verdrängereinheit 2 eingestellt wird.

Die Regelung umfasst zudem ein wissensbasiertes Entscheidungssystem 5, dessen Ausgangsgrößen an eine Vorsteuerung 8 übergeben werden. Als Eingangsgrößen erhält das wissensbasierte Entscheidungssystem 5 zudem die Prozessparameter, wie Drehzahl, Verdrängungsvolumen und Energieverbrauch des Antriebs 3. Im konkret dargestellten Ausführungsbeispiel ist das wissensbasierte Entscheidungssystem 5 als Fuzzylogik/-algorithmus ausgebildet. Alternativ kann das wissensbasierte Entscheidungssystem 5 als Neuronales Netz ausgebildet sein.

Dem hydraulischen System wird ein Größen-Profil 4 (beispielsweise ein Kraftprofil und/oder ein Positionsprofil) vorgegeben, welches von dem Aktor 1 zyklisch durchfahren werden soll. Das Größen-Profil 4 wird sowohl dem Regler 7 als auch der Vorsteuerung 8 zugeführt.

Die in einem Identifikationszyklus erfassten Prozessgrößen werden dem wissensbasierten Entscheidungssystem 5 zugeführt, wobei diese Eingangsgrößen bei Ausbildung des das wissensbasierte Entscheidungssystem als Fuzzylogik Fuzzymengen 9 mit einem Grad ihrer Zugehörigkeit zugeordnet werden. Auf Basis der so festgelegten Fuzzymengen 9 wird eine Operation (Fuzzyregeln 10) durchgeführt, aus der diskrete Ausgangsgrößen 11 resultieren. Diese Ausgangsgrößen 11 werden der Vorsteuerung 8 zugeführt, wobei der Wert für die Drehzahl des Antriebs 3 dem Antrieb 3 als Stellgröße zugeführt wird. Der Wert für die Änderung des Verdrängungsvolumens wird der Stellgröße des Reglers 7 zur Einstellung des Verdrängungsvolumens zugeführt.

Die Zuordnung der Eingangsgrößen zu den Fuzzymengen 9 und die Fuzzyregeln 10 sind aufgrund von Expertenwissen derart eingerichtet, dass auf Basis der während eines Zyklus erfassten Eingangswerte die Drehzahl und/oder das Verdrängungsvolumen für den nächsten Zyklus dahingehend optimiert werden, dass ein möglichst geringer Energieverbrauch vorliegt und/oder das dynamische Verhalten bei kritischen Vorgängen im Zyklus verbessert wird.

### Bezugszeichenliste

- 1: Aktor
- 2: Verdrängereinheit
- 3: Antrieb
- 4: Größen-Profil
- 5: Wissensbasiertes Entscheidungssystem
- 6: geschlossener Regelkreis
- 7: Regler
- 8: Vorsteuerung
- 9: Fuzzymengen
- 10: Fuzzyregeln
- 11: Ausgangsgröße

## Patentansprüche

1. Verfahren zur Einstellung einer Druckmittelzufuhr für mindestens einen hydraulischen Aktor (1), wobei
- der Aktor (1) von einer in ihrem Verdrängungsvolumen verstellbaren Verdrängereinheit (2) mit einem Druckmittel versorgt wird,
- die Verdrängereinheit (2) von einem drehzahlvariablen Antrieb (3) angetrieben wird und
- eine dem Aktor zuzuführende Druckmittelmenge durch ein Größen-Profil (4) vorgegeben wird,
**dadurch gekennzeichnet, dass**
ein Drehzahlsollwert des Antriebs (3) und/oder ein Sollwert für das Verdrängungsvolumen der Verdrängereinheit (2) unter Berücksichtigung eines wissensbasierten Entscheidungssystems eingestellt wird, wobei das Größen-Profil (4) dem wissensbasierten Entscheidungssystem als Eingangsgröße zugeführt wird.

2. Verfahren nach Anspruch 1, wobei die Einstellung des Verdrängungsvolumens in einem geschlossenen Regelkreis (6) erfolgt.

3. Verfahren nach einem der vorhergehenden Ansprüche, wobei eine diskrete Ausgangsgröße (11) oder ein diskreter Ausgangsgrößensatz (11) des wissensbasierten Entscheidungssystems als Vorsteuergröße der Stellgröße zur Einstellung des Verdrängungsvolumens zugeführt wird.

4. Verfahren nach einem der vorhergehenden Ansprüche, wobei eine diskrete Ausgangsgröße (11) oder ein diskreter Ausgangsgrößensatz (11) des wissensbasierten Entscheidungssystems als Stellgröße zur Einstellung der Drehzahl des Antriebs verwendet wird.

5. Verfahren nach einem der vorhergehenden Ansprüche, wobei Zyklusparameter dem wissensbasierten Entscheidungssystem als Eingangsgröße zugeführt werden.

6. Verfahren nach Anspruch 5, wobei das wissensbasierte Entscheidungssystem als Fuzzylogik ausgebildet ist und die Eingangsgrößen nach einer Evaluierung als Fuzzymenge Fuzzyregeln (9) zugeführt werden.

7. Verfahren nach einem der vorhergehenden Ansprüche, wobei das wissensbasierte Entscheidungssystem zur Optimierung eines Zyklus eingerichtet ist.

8. Verfahren nach Anspruch 7, wobei der optimierte Zyklus durch einen minimalen Energieverbrauch vorgegeben ist.

9. Verfahren nach einem der vorhergehenden Ansprüche, wobei das wissensbasierte Entscheidungssystem als Fuzzylogik oder als Neuronales Netz ausgebildet ist.

10. Verfahren nach einem der vorhergehenden Ansprüche, wobei das wissensbasierte Entscheidungssystem als Fuzzylogik ausgebildet ist und zur Einrichtung von Fuzzyregeln der Fuzzylogik auf Expertenwissen zurückgegriffen wird.

11. Hydraulisches System, umfassend
- mindestens einen hydraulischen Aktor (1),
- eine in ihrem Verdrängungsvolumen verstellbare Verdrängereinheit (2), die den Aktor (1) mit einem Druckmittel versorgt,
- einen drehzahlvariablen Antrieb (3), der die Verdrängereinheit (2) antreibt, und
- eine Regelung zur Einstellung des Verdrängungsvolumens der Verdrängereinheit (2) und der Drehzahl des Antriebs,
wobei
die Regelung ein wissensbasiertes Entscheidungssystem (5) umfasst und zur Durchführung des Verfahrens nach einem der vorhergehenden Ansprüche eingerichtet ist.

12. Hydraulisches System nach Anspruch 11, wobei zur Einstellung des Verdrängungsvolumens ein geschlossener Regelkreis (6) ausgebildet ist.

13. Hydraulisches System nach Anspruch 11 oder 12, wobei das wissensbasierte Entscheidungssystem (5) zur Bereitstellung einer Stellgröße zur Einstellung der Drehzahl des Antriebs (3) eingerichtet ist.

14. Hydraulisches System nach einem der Ansprüche 11 bis 13, wobei das wissensbasierte Entscheidungssystem (5) zur Bereitstellung einer Vorsteuergröße der Stellgröße zur Einstellung des Verdrängungsvolumens eingerichtet ist.

## Claims

1. Method for setting a pressure medium supply for at least one hydraulic actuator (1), wherein
- the actuator (1) is supplied with a pressure medium by a displacement unit (2) whose displacement volume can be adjusted,
- the displacement unit (2) is driven by a variable-speed drive (3) and
- a pressure medium quantity to be supplied to the actuator is specified by a variable profile (4)
**characterized in that**
a speed setpoint value of the drive (3) and/or a setpoint value for the displacement volume of the displacement unit (2) is set taking into account a knowledge-based decision system, wherein the variable profile (4) is supplied to the knowledge-based decision system as an input variable.

2. Method according to Claim 1, wherein the displacement volume is set in a closed control loop (6).

3. Method according to one of the preceding claims, wherein a discrete output variable (11) or a discrete set of output variables (11) of the knowledge-based decision system is supplied as a pre-control variable for the control variable for setting the displacement volume.

4. Method according to one of the preceding claims, wherein a discrete output variable (11) or a discrete set of output variables (11) of the knowledge-based decision system is used as a control variable for setting the speed of the drive.

5. Method according to one of the preceding claims, wherein cycle parameters are supplied to the knowledge-based decision system as input variable.

6. Method according to Claim 5, wherein the knowledge-based decision system is designed as fuzzy logic and the input variables are supplied to fuzzy rules (9) after evaluation as a fuzzy set.

7. Method according to one of the preceding claims, wherein the knowledge-based decision system is designed to optimize a cycle.

8. Method according to Claim 7, wherein the optimized cycle is specified by a minimum energy consumption.

9. Method according to one of the preceding claims, wherein the knowledge-based decision system is designed as fuzzy logic or as a neural network.

10. Method according to one of the preceding claims, wherein the knowledge-based decision system is designed as fuzzy logic and expert knowledge is used to set up fuzzy rules of the fuzzy logic.

11. Hydraulic system, comprising
- at least one hydraulic actuator (1),
- a displacement unit (2) whose displacement volume can be adjusted and which supplies the actuator (1) with a pressure medium,
- a variable-speed drive (3), which drives the displacement unit (2), and
- a control system for setting the displacement volume of the displacement unit (2) and the speed of the drive,
wherein the control system comprises a knowledge-based decision system (5) and is designed to carry out the method according to one of the preceding claims.

12. Hydraulic system according to Claim 11, wherein a closed control loop (6) is formed for setting the displacement volume.

13. Hydraulic system according to Claim 11 or 12, wherein the knowledge-based decision system (5) is designed to provide a control variable for setting the speed of the drive (3).

14. Hydraulic system according to one of Claims 11 to 13, wherein the knowledge-based decision system (5) is designed to provide a pre-control variable for the control variable for setting the displacement volume

## Revendications

1. Procédé de réglage d'une arrivée de fluide sous pression pour au moins un acteur hydraulique (1), dans lequel
- l'acteur (1) est alimenté en fluide sous pression par une unité de refoulement (2) réglable quant à son volume de refoulement,
- l'unité de refoulement (2) est entraînée par un entraînement (3) à vitesse de rotation variable et
- une quantité de fluide sous pression à fournir à l'acteur est prédéfinie par un profil de grandeur (4),
une valeur de consigne de vitesse de rotation de l'entraînement (3) et/ou une valeur de consigne pour le volume de refoulement de l'unité de refoulement (2) sont réglées en tenant compte d'un système de décision basé sur la connaissance, dans lequel le profil de grandeur (4) est fourni au système de décision basé sur la connaissance en tant que grandeur d'entrée.

2. Procédé selon la revendication 1, dans lequel le réglage du volume de refoulement est effectué dans un circuit de régulation fermé (6).

3. Procédé selon l'une des revendications précédentes, dans lequel une grandeur de sortie discrète (11) ou un ensemble de grandeurs de sortie discret (11) du système de décision basé sur la connaissance est appliqué(e) en tant que grandeur de pré-commande à la grandeur de réglage pour le réglage du volume de refoulement.

4. Procédé selon l'une des revendications précédentes, dans lequel une grandeur de sortie discrète (11) ou un ensemble de grandeurs de sortie discret (11) du système de décision basé sur la connaissance est utilisé(e) en tant que grandeur de réglage pour le réglage de la vitesse de rotation de l'entraînement.

5. Procédé selon l'une des revendications précédentes, dans lequel des paramètres de cycle sont fournis au système de décision basé sur la connaissance en tant que grandeur d'entrée.

6. Procédé selon la revendication 5, dans lequel le système de décision basé sur la connaissance est conçu comme une logique floue et les grandeurs d'entrée sont appliquées à des règles floues (9) après une évaluation en tant que quantité floue.

7. Procédé selon l'une des revendications précédentes, dans lequel le système de décision basé sur la connaissance est configuré pour l'optimisation d'un cycle.

8. Procédé selon la revendication 7, dans lequel le cycle optimisé est prédéfini par une consommation d'énergie minimale.

9. Procédé selon l'une des revendications précédentes, dans lequel le système de décision basé sur la connaissance est conçu comme une logique floue ou comme un réseau neuronal.

10. Procédé selon l'une des revendications précédentes, dans lequel le système de décision basé sur la connaissance est conçu comme une logique floue et des connaissances spécialisées sont utilisées pour l'établissement de règles floues de la logique floue.

11. Système hydraulique comportant
- au moins un acteur hydraulique (1),
- une unité de refoulement (2) réglable quant à son volume de refoulement, laquelle alimente l'acteur (1) en fluide sous pression,
- un entraînement (3) à vitesse de rotation variable, lequel entraîne l'unité de refoulement (2), et
- un moyen de régulation pour le réglage du volume de refoulement de l'unité de refoulement (2) et de la vitesse de rotation de l'entraînement,
dans lequel
le moyen de régulation comporte un système de décision basé sur la connaissance et est configuré pour la mise en œuvre du procédé selon l'une des revendications précédentes.

12. Système hydraulique selon la revendication 11, dans lequel un circuit de régulation fermé (6) est conçu pour le réglage du volume de refoulement.

13. Système hydraulique selon la revendication 11 ou 12, dans lequel le système de décision basé sur la connaissance (5) est configuré pour la mise à disposition d'une grandeur de réglage destinée au réglage de la vitesse de rotation de l'entraînement (3).

14. Système hydraulique selon l'une des revendications 11 à 13, dans lequel le système de décision basé sur la connaissance (5) est configuré pour la mise à disposition d'une grandeur de pré-commande de la grandeur de réglage pour le réglage du volume de refoulement.
